# EUROPÄISCHE PATENTSCHRIFT

(11) **EP 0 410 928 B1**
(45) Veröffentlichungstag und Bekanntmachung des Hinweises auf die Patenterteilung: **15.09.1993**
(21) Anmeldenummer: 90810525.7
(22) Anmeldetag: 11.07.1990
(51) Int. Cl.: B25C 1/14, B25C 1/18

(54) **Pulverkraftbetriebenes Bolzensetzgerät**
Explosive powder charge operated bolt setting device
Pistolet de scellement actionné par explosion de poudre

(30) Priorität: 26.07.1989 DE 3924620
(43) Veröffentlichungstag der Anmeldung: 30.01.1991
(73) Patentinhaber: HILTI Aktiengesellschaft, 9494 Schaan (LI)
(72) Erfinder: Bereiter, Rolf, Dr., CH-9472 Grabs (CH)
(74) Vertreter: Wildi, Roland

(56) Entgegenhaltungen:
- DE-A- 1 478 907
- DE-B- 1 603 852
- US-A- 2 679 044

## Beschreibung

Die Erfindung betrifft ein pulverkraftbetriebenes Bolzensetzgerät mit einen Kopf und einen Schaft aufweisendem Eintreibkolben, einer Bolzenführung mit im wesentlichen dem Durchmesser des Schaftes des Eintreibkolbens entsprechender Bohrung, einer Abfangeinrichtung zum Abfangen des Eintreibkolbens unter Ueberwindung eines vorgegebenen Vorlaufweges des mit der Abfangeinrichtung in Kontakt stehenden Eintreibkolbens in Eintreibrichtung und einem plastisch verformbaren Stopper.

Aus der EP-A-0 274 919 ist ein pulverkraftbetriebenes Bolzensetzgerät mit einer Einrichtung bekannt, die dem Abbremsen des Eintreibkolbens bei vorhandenem Energieüberschuss dient. Die Einrichtung besteht aus einem elastisch verformbaren Puffer und aus einem plastisch verformbaren Stopper zwischen einer Abfangeinrichtung für den Eintreibkolben und einer Bolzenführung.

Der Nachteil dieser Lösung besteht darin, das trotz plastischer Verformung des Stoppers nach Ausfall des elastischen Puffer durch Ermüdung oder Extrusion das Gerät für die Bedienungsperson funktionsfähig erscheint, obwohl die Bremseinrichtung nicht mehr die volle Bremswirkung erbringen kann. Dadurch entsteht die Gefahr, dass vorhandener Energieüberschuss am Eintreibkolben nicht ausreichend abgebaut wird und Durchtritte der Bolzen oder Nägel in jenen Untergründen auftreten, welche sich durch kleinen Eindringwiderstand auszeichnen.

Der Erfindung liegt die Aufgabe zugrunde, ein Bolzensetzgerät mit einer Bremseinrichtung für den Eintreibkolben zu schaffen, deren momentaner Wirkungsgrad für die Bedienungsperson erkennbar ist.

Erfindungsgemäss wird die Aufgabe dadurch gelöst, dass sich der plastisch verformbare Stopper in Eintreibrichtung an der Bolzenführung abstützt und der Eintreibkolben eine in die Axialprojektion des Stoppers ragende Schulter aufweist, wobei der parallel zur Eintreibrichtung verlaufende Abstand zwischen Stopper und Schulter höchstens dem von der Abfangeinrichtung vorgegebenen Vorlaufweg des mit der Abfangeinrichtung in Kontakt stehenden Eintreibkolbens entspricht.

Bei auftretendem Energieüberschuss trifft der Eintreibkolben auf der Abfangeinrichtung auf und wird unter Ueberwindung eines vorgegebenen Vorlaufweges abgebremst.

Die eine Möglichkeit der Abbremsung besteht darin, dass der Kolben samt Abfangeinrichtung den vorgegebenen Vorlaufweg zurücklegt, wobei sich die Abfangeinrichtung über einen elastischen Puffer an der Bolzenführung abstützt. Der Energieüberschuss wird somit unter Verformung des elastischen Puffers abgebaut. Als Folge der Extrusion verkleinert sich das aktive Volumen des Aufnahmeraumes für den elastischen Puffers gegen Ende seiner Lebensdauer. Dadurch verlagert sich die vordere Endlage des Eintreibkolbens nach Abbau des Energieüberschusses derart in Eintreibrichtung, dass die Schulter am Stopper aufläuft. Dieses Auflaufen der Schulter hat zur Folge, dass der Stopper plastisch verformt wird und zu einem Festklemmen des Eintreibkolbens führt, was für die Bedienungsperson ein Signal darstellt, dass der elastische Puffer das Ende seiner Lebensdauer erreicht hat und somit nebst dem Stopper ausgetauscht werden muss.

Die andere Möglichkeit der Abbremsung besteht darin, dass sich die Abfangeinrichtung direkt an der Bolzenführung abstützt und der vorgegebene zum Abbremsen des Eintreibkolbens führende Vorlaufweg nur vom Eintreibkolben zurückgelegt wird. Der Abbau des Energieüberschusses erfolgt in diesem Falle durch Formänderung der Abfangrichtung gegen die Kraft von Federelementen. Durch Variation der Dimensionierung der zum Einsatz kommenden Federelemente ist damit eine Steuerungsmöglichkeit für den abzubauenden Energieüberschuss gegeben. Falls beispielsweise aufgrund einer Fehldimensionierung der Energieüberschuss von der Abfangeinrichtung nicht vollumfänglich abgebaut wird, trifft die Schulter des Eintreibkolbens am Stopper auf, was eine plastische Verformung des Stoppers und damit ein Verklemmen des Eintreibkolbens zur Folge hat. Damit wird der Bedienungsperson ein Signal gegeben, dass die Dimensionierung des Federelementes geändert werden muss oder eine Ueberprüfung der Funktionstüchtigkeit erforderlich ist. Nebst dem Austausch des Stoppers ist damit gegebenenfalls auch ein Austausch des Federelementes notwendig.

Vorzugsweise ist die Schulter als den Schaft des Eintreibkolbens radial überragende, in Eintreibrichtung weisende Ringschulter beispielsweise in Form eines Durchmessersprunges des Schaftes ausgebildet. Dadurch wird eine gegebenenfalls symmetrische Verformung des Stoppers erzielt.

Der Stopper ist zweckmässig hohlzylinderförmig, den Schaft des Eintreibkolbens konzentrisch umgebend, ausgebildet, was zu einem gleichmässigen Verklemmen des Eintreibkolbens führt. Dabei ist der Stopper mit Vorteil in einer Ausnehmung der Bolzenführung mit der Aussenkontur des Stoppers entsprechender Innenkontur und zur Schulter des Eintreibkolbens hin freiliegender Stirnfläche angeordnet. Diese Ausnehmung kann sich in einem der Bolzenführung zugehörigen Abstützteil befinden, das zusammen mit dem verformtem Stopper ausgetauscht werden kann. Die Innenkontur unterbindet beim Auflaufen der Ringschulter auf die freiliegende Stirnfläche ein Verformen des Stoppers radial nach aussen, so dass die plastische Verformung gezielt gegen den Schaft des Eintreibkolbens stattfindet. Durch eine zweckmässigerweise sich in Eintreibrichtung kegelig verjüngende Kontur des entgegen der Eintreibrichtung weisenden Bodens der Ausnehmung tritt ein Keileffekt auf und dadurch die Klemmwirkung verbessert.

Als Material für den Stopper eignet sich vor allem Metall, beispielsweise Stahl mit niedriger Festigkeit.

Gemäss einer weiteren Ausführungsform der Erfindung stützt sich die Abfangeinrichtung über einen zur Bolzenführung hin abgeschulterten elastischen Puffer ab. Der beispielsweise aus Kunststoff bestehende Puffer kann, vom Stopper getrennt, in einer Kammer von mechanischen Einflüssen geschützt untergebracht sein.

Die Abfangeinrichtung, sowohl zur Ueberwindung des vorgegebenen Vorlaufweges ausgelegt als auch sich an der Bolzenführung direkt abstützend, kann unter Ueberwindung einer Federkraft radial aufweitbar sein.

Eine vorlaufende Abfangeinrichtung ist zweckmässig als Hülsenkörper mit gegen Eigenfederung auslenkbaren Segmenten ausgebildet. Durch Auflaufen des Eintreibkolbens an der Abfangeinrichtung mit Energieüberschuss kann ein Aufweiten der Abfangeinrichtung und dadurch ein Reibungskontakt zu einem die Abfangeinrichtung umschliessenden stillstehenden Geräteteil erzielt werden. Der Reibungskontakt unterstützt die Bremswirkung des elastischen Puffers.

Eine sich direkt auf der Bolzenführung abstützende Abfangeinrichtung ist vorteilhaft als von Federmitteln umgebender, aufweitbarer Ringkörper ausgebildet. Die Federmittel hemmen das Aufweiten der Abfangeinrichtung durch den Eintreibkolben und erzeugen so eine Energieüberschuss abbauende Bremskraft. Solche Federmittel können beispielsweise durch konzentrische übereinanderliegende ringförmige Federelemente gebildet sein.

Die Erfindung wird nachstehend anhand von Zeichnungen, die Ausführungsbeispiele wiedergeben, näher erläutert. Es zeigen:
- Fig. 1: ein pulverkraftbetriebenes Bolzensetzgerät in Ansicht;
- Fig. 2: einen vergrösserten Schnitt durch den Vorderbereich des Setzgerätes der Fig. 1, gemäss Schnittverlauf II-II, nach dem Setzen eines Bolzens ohne Energieüberschuss;
- Fig. 3: den Vorderbereich analog der Fig. 2, nach dem Setzen eines Bolzens mit Energieüberschuss, mit wirkungslosem Puffer;
- Fig. 4: eine weitere Ausführungsform des Vorderbereiches, nach dem Setzen eines Bolzens ohne Energieüberschuss.

Das Bolzensetzgerät nach Fig. 1 weist ein Gehäuse 1 mit einem seitlich abragenden Handgriff 2 auf. Zur Auslösung des Setzvorganges ist ein Trigger 3 vorgesehen. In Eintreibrichtung ragt aus dem Gehäuse 1 eine Bolzenführung 4.

Wie die Fig. 2 zeigt, wird das Gerät mit der Bolzenführung 4 gegen einen an einem Aufnahmematerial 5 sich abstützenden und zu befestigenden Gegenstand 6 gedrückt. Der Befestigung dient ein Bolzen 7, der unter Durchdringung des Gegenstandes 6 in das Aufnahmematerial 5 eingetrieben wird. Das Eintreiben erfolgt durch einen Eintreibkolben 8, beispielsweise mittels Pulverkraft. Dieser weist einen Kopf 9 und einen von diesem in Eintreibrichtung weisenden Schaft 11 auf. Der Schaft 11 trägt einen Bund 12, welcher eine in Eintreibrichtung weisende Ringschulter 12a bildet.

Der Eintreibkolben 8 ist mit dem Kopf 9 in einer Kolbenführung 13 gelagert, wobei in der gezeigten Einsatzstellung ein kegeliger Vorderabschnitt 9a des Kopfes in eine im wesentlichen hülsenförmige Abfangeinrichtung 14 mit korrespondierender Kegelbohrung 15 einragt. Die Abfangeinrichtung 14 weist einen Basisring 16 auf, von dem entgegen der Eintreibrichtung ein durch Längsschlitze 17 in radial auslenkbare Segmente 18 unterteilter Hals abragt. Die Abfangeinrichtung 14 ist radial nach aussen an einem Rohr 19 abgestützt, das mit der Bolzenführung 4 und mit einem Haltering 22 verschraubt ist. Eintreibrichtungsseitig liegt am Basisring 16 ein Puffer 23 aus elastischem Material an, der sich unter Vorspannung an einer Hülse 24 mit Flansch 24a abstützt. Die Vorspannung des Puffers 23 drückt die Abfangeinrichtung 14 gegen eine Stützschulter 19a des Rohres 19. Die Hülse 24 liegt an einem der Bolzenführung 4 zugehörigen scheibenförmigen Abstützteil 25 auf. Das Abstützteil 25 ist mit einer zentrisch angeordneten Ausnehmung 26 versehen, in die ein hohlzylinderförmiger Stopper 27 aus plastisch verformbarem Material eingelegt ist. Der Stopper 27, das Abstützteil 25 und die Bolzenführung 4 werden vom Schaft 11 des Eintreibkolbens 8 durchsetzt, wozu in der Bolzenführung 4 eine Bohrung 4a und im Stopper 27 eine Zentralbohrung 27a dienen. In der Axialprojektion überragt die Ringschulter 12a die lichte Weite der Zentralbohrung 27a. Der Stopper 27 stützt sich mit der Aussenkontur an der Innenkontur 26a und in Eintreibrichtung an einem Boden 26b mit kegeliger Kontur der Ausnehmung 26 ab.

Bei allfälligem Energieüberschuss, wie er beispielsweise bei zu geringem Eindringwiderstand des Aufnahmematerials 5 auftreten kann, nimmt der in Eintreibrichtung weiterlaufende Eintreibkolben 8 mit dem kegeligen Vorderabschnitt 9a des Kopfes 9 die Abfangeinrichtung 14 unter Verformung des elastischen Puffers 23 in Eintreibrichtung mit. Die Segmente 18 werden mit Beginn des Einlaufens der Vorderabschnittes 9a unter Ueberwindung der Eigenfederung gegen die Innenfläche 19b des Rohres 19 gedrückt, so dass beim Verschieben der Abfangeinrichtung 14 auch hohe Bremswirkung durch diesen Reibungskontakt zwischen Abfangeinrichtung 14 und Rohr 19 entsteht.

Der Fig. 3 ist die Stellung nach Zurücklegung eines Vorlaufweges B von Abfangeinrichtung 14 und Eintreibkolben 8 entnehmbar, wobei der Vorlaufweg B gleich oder grösser wie der Abstand A zwischen dem Stopper 27 und der Ringschulter 12a beim Auftreffen des Kopfes 9 an der Abfangeinrichtung 14 (Fig. 2) ist. Der Eintreibkolben 8 legt dann den gesamten Vorlaufweg B zurück, wenn der Puffer 23 am Ende seiner Lebensdauer ist und die Bremswirkung nicht mehr ausreicht. Die Ringschulter 12a läuft gegen den Stopper 27, wodurch dieser plastisch zum Schaft 11 hin verformt wird und sich am Schaft 11 festklemmt. Der Bedienungsperson ist durch die Rückführhemmung des Eintreibkolbens 8 angezeigt, dass Puffer 23 und Stopper 27 ausgetauscht werden müssen. Der Austausch des Stoppers 27 kann zusammen mit dem Abstützteil 25 erfolgen.

Die Ausführungsform nach Fig. 4 verfügt wiederum über ein Gehäuse 31, eine Bolzenführung 32, ein mit dieser verschraubtes Rohr 33 und einen mit dem Rohr 33 verschraubten Haltering 34. Der Haltering 34 ist von einer Kolbenführung 35 durchgriffen. Ein Eintreibkolben 36 ist mit einem Kopf 37 in der Kolbenführung 35 verschiebbar gelagert und ragt mit einem Schaft 38 in Eintreibrichtung. Zwischen einem Bodenteil 33a des Rohres 33 und einem zur Bolzenführung 32 gehörigen plattenförmigen Abstützteil 39 ist eine Abfangeinrichtung 41 axial unverschiebbar gefasst. Die Abfangeinrichtung 41 besteht aus zu einem Ring zusammengesetzten Ringsektoren 41a mit kegeliger, sich in Eintreibrichtung verjüngender Innenkontur 41b. An dieser läuft ein korrespondierend kegeliger Vorderabschnitt 37a des Kopfes 37 auf. Die Ringsektoren 41a werden durch konzentrisch übereinanderliegende, zueinander in Umfangsrichtung versetzte ringförmige Federelemente 42 zusammengehalten. Ein elastischer Ring 43 übt eine Vorspannkraft auf die Federelemente 42 aus. Eine Hülse 44, die Abfangeinrichtung 41, die Federelemente 42 und der elastische Ring 43 bilden eine Baueinheit.

Im Abstützteil 39 ist wiederum eine Ausnehmung 45 mit einer Innenkontur 45a und einem kegeligen Boden 45b vorgesehen, die einen Stopper 46 aus plastischem Material aufnimmt. Der Schaft 38 durchragt eine Zentralbohrung 46a des Stoppers 46 und die Bolzenführung 32 entlang einer Bohrung 32a. Der Uebergang vom Schaft 38 zum Vorderabschnitt 37a bildet eine Ringschulter 47 mit die lichte Weite der Zentralbohrung 46a des Stoppers 46 in Axialprojektion überragendem Durchmesser.

In der Fig. 4 ist der Eintreibkolben 36 beim Auflaufen an der Abfangeinrichtung 41 gezeigt, wie dies beispielsweise analog der Fig. 2 bei vorgeschriebener Eintreibtiefe eines Bolzens 7 der Fall ist. Herrscht jedoch ein Energieüberschuss vor, so taucht der kegelige Vorderabschnitt 37a des Eintreibkolbens 36 in die axial feststehende Abfangeinrichtung 41 ein und weitet diese gegen die Kraft der Federelemente 42 und des elastischen Ringes 43 auf. Sollte die von den Federelementen 42 aufgebrachte Kraft zu klein sein, läuft der Eintreibkolben 36 mit der Ringschulter 47 gegen den Stopper 46 und verformt diesen plastisch, wodurch der Eintreibkolben 36 festgeklemmt wird. Der Bedienungsperson wird dadurch angezeigt, dass die Anzahl oder Dimensionierung der Federelemente 42 geändert oder deren Funktionstüchtigkeit überprüft werden muss. Der verformte Stopper 46 muss ausgetauscht werden.

## Patentansprüche

1. Pulverkraftbetriebenes Bolzensetzgerät mit einen Kopf (9, 37) und einen Schaft (11, 38) aufweisendem Eintreibkolben (8, 36), einer Bolzenführung (4, 32) mit im wesentlichen dem Durchmesser des Schaftes (11, 38) des Eintreibkolbens (8, 36) entsprechender Bohrung (4a, 32a), einer Abfangeinrichtung (14, 41) zum Abfangen des Eintreibkolbens (8, 36) unter Ueberwindung eines vorgegebenen Vorlaufweges (B) des mit der Abfangeinrichtung (14, 41) in Kontakt stehenden Eintreibkolbens (8, 36) in Eintreibrichtung und einem plastisch verformbaren Stopper (27, 46), **dadurch gekennzeichnet**, dass sich der plastisch verformbare Stopper (27, 46) in Eintreibrichtung an der Bolzenführung (4, 32) abstützt und der Eintreibkolben (8, 36) eine in die Axialprojektion des Stoppers (27, 46) ragende Schulter (12a, 47) aufweist, wobei der parallel zur Eintreibrichtung verlaufende Abstand (A) zwischen Stopper (27, 46) und Schulter (12a, 47) höchstens dem von der Abfangeinrichtung (14, 41) vorgegebenen Vorlaufweg (B) des mit der Abfangeinrichtung (14, 41) in Kontakt stehenden Eintreibkolbens (8, 36) entspricht.

2. Setzgerät nach Anspruch 1, dadurch gekennzeichnet, dass die Schulter als den Schaft (11, 38) des Eintreibkolbens (8, 36) radial überragende, in Eintreibrichtung weisende Ringschulter (12a, 47) ausgebildet ist.

3. Setzgerät nach Anspruch 1 oder 2, dadurch gekennzeichnet, dass der Stopper (27, 46) hohlzylinderförmig, den Schaft (11, 38) des Eintreibkolbens (8, 36) konzentrisch umgebend, ausgebildet ist.

4. Setzgerät nach Anspruch 3, dadurch gekennzeichnet, dass der Stopper (27, 46) in einer Ausnehmung (26, 45) der Bolzenführung (4, 32) mit der Aussenkontur des Stoppers (27, 46) entsprechender Innenkontur (26a, 45a) und zur Ringschulter (12a, 47) des Eintreibkolbens (8, 36) hin freiliegender Stirnfläche angeordnet ist.

5. Setzgerät nach Anspruch 4, dadurch gekennzeichnet, dass die Ausnehmung (26, 45) einen entgegen der Eintreibrichtung weisenden Boden (26b, 45b) mit sich in Eintreibrichtung kegelig verjüngender Kontur aufweist.

6. Setzgerät insbesondere nach einem der Ansprüche 1 bis 5, dadurch gekennzeichnet, dass die Abfangeinrichtung (14) sich über einen elastischen Puffer (23) an der Bolzenführung (4) abstützt.

7. Setzgerät nach einem der Ansprüche 1 bis 6, dadurch gekennzeichnet, dass die Abfangeinrichtung (14, 41) unter Ueberwindung einer Federkraft radial aufweitbar ist.

8. Setzgerät nach Anspruch 7, dadurch gekennzeichnet, dass die Abfangeinrichtung (14) als Hülsenkörper mit gegen Eigenfederung auslenkbaren Segmenten (18) ausgebildet ist.

9. Setzgerät nach Anspruch 7, dadurch gekennzeichnet, dass die Abfangeinrichtung (41) als von Federmitteln (42, 43) umgebener weitbarer Ringkörper ausgebildet ist.

## Claims

1. Explosively actuated bolt setting tool comprising a drive-in piston (8, 36) having a head (9, 37) and a shaft (11, 38), a bolt guide (4, 32) having a bore (4a, 32a) which substantially corresponds with the diameter of the shaft (11, 38) of the drive-in piston (8, 36), an intercepting device (14, 41) for intercepting the drive-in piston (8, 36) whilst overcoming a specified counter-recoil path (B) of the drive-in piston (8, 36) which has contact with the intercepting device (14,41) in the drive-in direction and a plastically deformable stopper (27, 46), **characterised in that** the plastically deformable stopper (27, 46) is supported in the drive-in direction against the bolt guide (4, 32), and the drive-in piston (8, 36) has a shoulder (12a, 47) which extend in the axial projection of the stopper (27, 46), in which respect the distance (A) extending parallel to the drive-in direction between the stopper (27, 46) and the shoulder (12a, 47) corresponds maximally with the counter-recoil path (B), as offered by the intercepting device (14, 41), of the drive-in piston (8, 36) which has contact with the intercepting device (14, 41).

2. Setting tool according to claim 1, **characterised in that** the shoulder is arranged as an annular shoulder (12a, 47) which is oriented towards the drive-in direction and extends radially beyond shaft (11, 38) of the drive-in piston (8, 36).

3. Setting tool according to claim 1 or 2, **characterised in that** the stopper (27, 46) is hollow-cylindrically and concentrically surrounds the shaft (11, 38) of the drive-in piston (8, 36).

4. Setting tool according to claim 3, **characterised in that** the stopper (27, 46) is arranged in a recess (26, 45) of the bolt guide (4, 32) with an internal contour (26a, 45a) which corresponds with the external contour of the stopper (27, 46), and with a free end surface towards the annular shoulder (12a, 47) of the drive-in piston (8, 36).

5. Setting tool according to claim 4, **characterised in that** the recess (26, 45) comprises a bottom (26b, 45b) facing against the drive-in direction and having a contour which conically narrows in the drive-in direction.

6. Setting tool, in particular according to claims 1 to 5, **characterised in that** the intercepting device (14) is supported against the bolt guide (4) via an elastic buffer (23).

7. Setting tool according to one of claims 1 to 6, **characterised in that** the intercepting device (14, 41) is radially expandable whilst overcoming a spring force.

8. Setting tool according to claim 7, **characterised in that** the intercepting device (14) is arranged as a sleeve body with segments (18) which are controlled against their own springiness.

9. Setting tool according to claim 7, **characterised in that** the intercepting device (41) is an expandable annular body which is surrounded by spring elements (42, 43).

## Revendications

1. Appareil de scellement actionné par l'énergie de la poudre, comprenant un piston d'enfoncement (8, 36) muni d'une tête (9, 37) et d'une tige (11, 38), un guide-chevilles (4, 32) avec un alésage (4a, 32a) dont le diamètre correspond sensiblement à celui de la tige (11, 38) du piston d'enfoncement (8, 36), un dispositif d'arrêt (14, 41) pour arrêter le piston d'enfoncement (8, 36) avec franchissement, dans la direction de pose, d'un trajet d'avance (B) prédéterminé du piston d'enfoncement (8, 36) en contact avec le dispositif d'arrêt (14, 41), et une butée (27, 46) à déformation plastique, caractérisé en ce que la butée (27, 46) à déformation plastique s'appuie dans la direction de pose sur le guide-chevilles (4, 32) et que le piston d'enfoncement (8, 36) présente un épaulement (12a, 47) qui dépasse dans la projection axiale de la butée (27, 46), la distance (A) entre la butée (27, 46) et l'épaulement (12a, 47), considérée parallèlement à la direction de pose, correspondant au plus au trajet d'avance (B) du piston d'enfoncement (8, 36) en contact avec le dispositif d'arrêt (14, 41), prédéterminé par ledit dispositif d'arrêt (14, 41).

2. Appareil de scellement selon la revendication 1, caractérisé en ce que l'épaulement est conformé en épaulement annulaire (12a, 47) qui dépasse radialement de la tige (11, 38) du piston d'enfoncement (8, 36) et est orienté dans la direction de pose.

3. Appareil de scellement selon l'une des revendications 1 ou 2, caractérisé en ce que la butée (27, 46) est conformée en cylindre creux qui entoure concentriquement la tige (11, 38) du piston d'enfoncement (8, 36).

4. Appareil de scellement selon la revendication 3, caractérisé en ce que la butée (27, 46) est disposée dans un évidement (26, 45) du guide-chevilles (4, 32) dont le contour intérieur (26a, 45a) correspond au contour extérieur de la butée (27, 46) et dont la face frontale est dégagée en direction de l'épaulement annulaire (12a, 47) du piston d'enfoncement (8, 36).

5. Appareil de scellement selon la revendication 4, caractérisé en ce que l'évidement (26, 45) présente un fond (26b, 45b) orienté dans le sens opposé à la direction de pose, avec un contour qui se rétrécit de manière conique dans la direction de pose.

6. Appareil de scellement selon l'une des revendications 1 à 5, caractérisé en ce que le dispositif d'arrêt (14) prend appui sur le guide-chevilles (4) par l'intermédiaire d'un tampon élastique (23).

7. Appareil de scellement selon l'une des revendications 1 à 6, caractérisé en ce que le dispositif d'arrêt (14, 41) peut s'élargir radialement en vainquant une force de rappel élastique.

8. Appareil de scellement selon la revendication 7, caractérisé en ce que le dispositif d'arrêt (14) est conformé en douille avec des segments (18) qui peuvent s'écarter contre leur élasticité propre.

9. Appareil de scellement selon la revendication 7, caractérisé en ce que le dispositif d'arrêt (41) est conformé en corps annulaire expansible entouré par des moyens élastiques (42, 43).
